# EUROPÄISCHE PATENTSCHRIFT

(11) **EP 0 190 237 B1**
(45) Veröffentlichungstag und Bekanntmachung des Hinweises auf die Patenterteilung: **18.10.1989**
(21) Anmeldenummer: 85903827.5
(22) Anmeldetag: 23.07.1985
(51) Int. Cl.: A47B 53/00

(54) **BAUSATZ ZUM AUFBEWAHREN VON GEGENSTÄNDEN IN EINER VIELZAHL VON BEHÄLTERN**
SET OF ELEMENTS FOR STORING OBJECTS IN A PLURALITY OF CONTAINERS
JEU D'ELEMENTS POUR LE RANGEMENT D'OBJETS DANS UNE PLURALITE DE RECIPIENTS

(30) Priorität: 31.07.1984 DE 3428198
(43) Veröffentlichungstag der Anmeldung: 13.08.1986
(73) Patentinhaber: GRÖBLY, Walter, CH-8914 Aeugst a.A. (CH); STOCKER, Bruno, CH-9442 Berneck (CH)
(72) Erfinder: GRÖBLY, Walter, CH-8914 Aeugst a.A. (CH); STOCKER, Bruno, CH-9442 Berneck (CH)
(74) Vertreter: Riebling, Peter, Dr.-Ing.
(86) Internationale Anmeldenummer: EP8500365
(87) Internationale Veröffentlichungsnummer: WO8600791

(56) Entgegenhaltungen:
- FR-A- 1 115 935
- FR-A- 2 165 316
- FR-A- 2 387 620
- GB-A- 1 003 039
- GB-A- 1 870 763
- GB-A- 2 129 114
- US-A- 3 730 605

## Beschreibung

Die Erfindung betrifft einen Bausatz zum Aufbewahren von Gegenständen nach dem Oberbegriff des Patentanspruchs 1. Ein derartiger Bausatz ist beispielsweise mit dem Gegenstand der GB 2 129 114 A bekannt geworden.

Bei dem dort gezeigten Bausatz handelt es sich um Behälter, die in zwei unterschiedlichen Ebenen in eine Tiefkühltruhe eingesetzt werden, wobei die Behälter gleich gross sind. Dadurch, dass die Behälter um ein Mehrfaches kürzer sind als die Führungsnuten oder -schienen, ergibt sich die Möglichkeit, die Behälter frei in jeweils einer Ebene zu verschieben. Dadurch wird in jeweils einer Ebene eine Durchgriffsöffnung zu einer darunter liegenden Ebene geschaffen. Die Behälter einer Ebene sind im gleichen Abstand von den Behältern der anderen Ebene angeordnet. Dadurch ist es nicht möglich, durch Verschiebung der oberen Behälter gleichzeitig einzelne Behälter der unteren Ebene zu verschieben. Will man also auf dem Boden der Truhe liegende Gegenständen ergreifen, so muss man zunächst die Behälter der oberen Ebene verschieben, um sich dort eine Durchgriffsöffnung zu schaffen. Neben der aufwendigen Bedienung ist damit eine Verlängerung der Zugriffszeit auf in tiefer liegenden Ebenen angeordnete Gegenstände gegeben.

Mit dem Gegenstand der US 3 730 605 ist ein Schrank bekannt geworden, an dessen Seitenwandungen in relativ engem Abstand parallel zueinander Führungsschienen oder -nuten angeordnet sind. Zweck dieser Massnahme ist, in den Behälter Schubladen unterschiedlicher Höhe einsetzen zu können. Es besteht dort nicht das Problem, dass man auf Gegenstände in verschiedenen Ebenen schnell zugreifen will.

Der vorliegenden Erfindung liegt deshalb ausgehend von dem Gegenstand der GB 2 129 114 A die Aufgabe zugrunde, bei auf mehreren Ebenen in einem Kasten angeordneten Behältern die Zugriffszeit auf Gegenstände, die in Behältern der unteren Ebenen angeordnet sind, zu verkürzen, wobei der zur Verfügung stehende Raum des Kastens bei guter Ordnung optimal ausgenutzt werden soll.

Die Lösung der gestellten Aufgabe ergibt sich aus der in dem Anspruch wiedergegebenen technischen, Lehre.

Die Behälter einer Ebene sind also erfindungsgemäss mit Behältern darunter liegender Ebenen in Berührungskontakt bringbar. Bei der Verschiebung eines oder mehrerer Behälter einer oberen Ebene werden damit auch Behälter unterer Ebenen mit verschoben, wodurch sich eine Durchgriffsöffnung ergibt, die sich über eine oder mehrere darunter liegende Ebenen erstrecken kann, und dadurch ist es möglich, auf besonders schnelle Weise den Zugriff zu Gegenständen zu erhalten, die in Behältern unterer Ebenen angeordnet sind.

Vorteilhafte Weiterbildungen des Erfindungsgegenstandes sind Gegenstand abhängiger Ansprüche.

Im folgenden wird die Erfindung anhand von lediglich einen Ausführungsweg darstellenden Zeichnungen näher erläutert.

Es zeigen:
Figur 1: Schnitt durch einen Bausatz mit Schublade gemäss der Erfindung entsprechend der Linie XI-XI in Figur 2,
Figur 2: Draufsicht auf den Bausatz nach Figur in Pfeilrichtung XII,
Figur 3: schematisiert gezeichnete, perspektivische Ansicht eines Hilfsrahmens zur Verwendung mit Behältern nach der Erfindung.

Bei der Vertauschung der vertikalen mit der horizontalen Ebene ist also das in den Figuren 1 bis 3 gezeigte Ausführungsbeispiel auch für einen Schrank anwendbar.

Die Schublade 30 besteht aus einer Frontwand 31, zwei zueinander parallelen Seitenwänden 32, 33, einer zur Frontwand 31 parallelen Rückwand 34, sowie einer mittleren Trennwand 35, welche den Schubladen-Innenraum in zwei Abteile 46, 47 abteilt.

Erfindungsgemäss sind eine Vielzahl von Ablageebenen in der Schublade dadurch geschaffen, dass die Innenwände 31-35 der Schublade 30 mit einer Vielzahl in kleinen Rasterabständen ringsum laufenden Führungsnuten 37, 38 versehen sind.

Im gezeigten Ausführungsbeispiel sind die Flachen 31-34 der Schublade mit Führungsnuten 37 versehen, die sich in gleiche Führungsnuten 38 der Trennwand 35 fortsetzen.

Die Trennwand 35 ist bevorzugt herausnehmbar und frei im Inneren der Schublade verschiebbar, so dass die Schaffung unterschiedlich grosser Abteile 46, 47 möglich ist, was jedoch eine entsprechende Anpassung der Behälterdimensionen erfordert.

An der Frontwand 31 der Schublade 30 ist ferner noch ein Köcher 36 angebracht, der zur Aufbewahrung kleinerer Gegenstände, vorzugsweise Schreibgeräte, dient oder zum Einstecken entsprechender schriftlicher Dokumentationen über den Inhalt der Schublade 30.

Im vorderen, nächst dem Köcher 36 liegenden Abteil 46 sind eine Vielzahl von übereinanderliegenden Ebenen 6, 7 durch die parallel zueinander angeordneten Führungsnuten 37, 38 der Schublade 30 und der Trennwand 35 gebildet.

Im gezeigten Ausführungsbeispiel besteht die obere Ebene 6 aus mehreren nebeneinander angeordneten mit ihren Längsachsen parallel zur Längsachse der Schublade 30 ausgerichteten Behältern 40, wobei der Einfachheit halber lediglich drei Behälter 40 dargestellt sind, wohingegen im Normalfall das gesamte Abteil 46 mit Behältern 40 ausgefüllt ist, mit Ausnahme, dass eine einzige Lücke 8 in der Breite etwa eines Behälters 40 offengelassen wird und durch diese Lücke 8 ein Zugriff zu den unteren Ablageebenen (Ebene) möglich ist.

Die untere Ablageebene wird in dem schematisiert gezeichneten Ausführungsbeispiel durch eine weitere Reihe von Behältern 40 gebildet, auf denen Gegenstände 1 Oa gelagert sind.

Je nach Höhe der einzelnen, die untereinander liegenden Ebenen 6, 7 bildenden Behälter 40 können eine Vielzahl von Ablageebenen hierdurch geschaffen werden.

Aus Vereinfachungsgründen wurde in Figur 1 nicht gezeichnet, dass stets auf der Bodenfläche 39 der Schublade 30 Gegenstände gelagert werden können, oder dass dort ebenfalls Behälter 40 stationär oder verschiebbar aufliegen, die die gesamte Bodenfläche 39 oder einen Teil davon des Abteils 46 ausfüllen.

Die Behälter 40 sind in den Pfeilrichtungen 9 dadurch verschiebbar in den Führungsnuten 37, 38 der Schublade 30 und der Trennwand 35 gelagert, dass sie in Verlängerung ihrer Stellfläche 43 mit die Aussenumrisse der Behälter 40 überragenden Führungszungen 42 versehen sind, welche in die einander gegenüberliegenden Führungsnuten 37, 38 von Frontwand 31 und Trennwand 35 eingreifen.

Im gezeichneten Ausführungsbeispiel sind die Führungszungen 42 werkstoffeinstückig mit dem übrigen Material des Behälters 40 verbunden.

Ebenso wird es bevorzugt, wenn die gesamte Schublade 30 zusammen mit ihrer Trennwand 35 und den darin liegenden Behältern 40 aus einem durchsichtigen Kunststoffmaterial besteht, wodurch sich ein besonders ästhetisches Aussehen ergibt und im übrigen es möglich ist, von einer oberen Ebene 6 durch die Stellflächen 43 der einzelnen Behälter 40 hinunter zu einer unteren Ebene 7 zu blicken, um dort sozusagen mit einem einzigen Blick die auf den einzelnen Ebenen gelagerten Gegenstände 10, 1 Oa zu erfassen.

Es ist selbstverständlich möglich, Behälter 40 mit in Verschieberichtung 9 unterschiedlicher Breite zu verwenden, so dass hierdurch die Breite der Lücke 8 in Verschieberichtung 9 variiert werden kann. Hierdurch ergeben sich vielfältige Kombinationen, welche eine Anpassung an die Benutzungsbedürfnisse erlauben.

Bei der Anordnung der Trennwand 35 in der Schublade 30 wird es besonders bevorzugt, wenn die durch die Trennwand 35 abgeteilten Abteile 46, 47 quadratisch sind, wodurch sich der Vorteil ergibt, dass solche in Längsrichtung der Schublade im Abteil 46 angeordneten Behälter 40 um 90° gedreht werden, so dass die Verschieberichtung 9 im Abteil 47 parallel zur Längsachse der Schublade 30 liegt.

Ebenso ist es dann möglich, die im Abteil 47 gezeigten Behälter 41 um 90° zu drehen, um sie parallel zu den im Abteil 46 angeordneten Behältern 40 auszurichten. Durch Weglassen der Trennwand 35 wird aus den Abteilen 46 und 47 ein einziges Abteil, in welchem die Behälter aller Ebenen parallel zur Längsachse der Schublade, d.h. in Schubrichtung der Schublade, verschiebbar sind. Auch die Behälter 41 sind mit entsprechenden Führungszungen 42 versehen, die in einander gegenüberliegende Führungsnuten der einander gegenüberliegenden Seitenwände 32, 33 eingreifen und dort verschiebbar in Längsrichtung der Schublade (Doppelpfeil 9) sind.

Die Behälter 41 können eine unterschiedlich grosse Stellfläche 44 (im Vergleich zur Stellfläche 43 der Behälter 40) aufweisen, wodurch es möglich ist, anders dimensionierte Gegenstände in den Behältern 41 zu lagern und auf verschiedenen Ebenen 6, 7 unterzubringen.

Im Ausführungsbeispiel nach Figur bezüglich des Abteils 47 ist gezeigt, dass die Behälter 41 nicht notwendigerweise auf gleicher Ebene angebracht werden müssen, trotzdem bilden die beiden unteren im Abteil 47 angeordneten Behälter 41 eine einheitliche Ebene 7, obwohl die Stellflächen 44 unterschiedliche Abstände von der Bodenfläche 39 der Schublade aufweisen.

Durch die in der oberen Ebene 6 geschaffene Lücke 8 ist ein Durchgriff in Pfeilrichtung 48 zu dem untersten Behälter 41 auf der unteren Ebene 7 möglich. In diesem Behälter können besonders hohe Gegenstände gelagert werden, wobei wichtig ist, dass die sich auf der darüber liegenden Ebene 7 angeordneten Behälter 41 im Bereich 45 mit den unteren Behältern 41 berühren, so dass bei Verschiebung beispielsweise des oberen Behälters 41 der oberen Ebene 7 auch der untere Behälter 41 der unteren Ebene 7 mitgenommen wird.

Zur Schaffung einzelner Verschiebeebenen 6, 7 ist es also nicht notwendig, die einzelnen Behälter 41 - wie in der Ebene 6 gezeigt - genau fluchtend gegenüberliegend anzuordnen, sondern es ist auch eine vertikal zueinander versetzte Anordnung der einzelnen Behälter 41 gemäss den unteren Ebenen 7 möglich, vorausgesetzt, die nebeneinander auf unterschiedlichen Ebenen angeordneten Behälter 41 berühren sich in einem Bereich 45. Durch die treppenartig zueinander versetzten Behälter 41 der Ebene 7 ergibt sich der Vorteil, dass unterhalb des höheren Behälters grössere Gegenstände gelagert werden können, die nicht unter den tieferen Behälter 41 passen würden. Umgekehrt können in dem tiefer liegenden Behälter 41 höhere Gegenstände gelagert werden. Es wird bevorzugt, wenn nicht nur die Trennwand 35 aus der Schublade 30 entfernbar ist, sondern ebenso auch die Rückwand 34, so dass die Schublade 30 an andere, gleichartige Schubladen anreihbar ist und in der Längsachse hierdurch verlängerbar ist. Das hierdurch geschaffene, modulartige Baukastensystem lässt eine Vielzahl von unterschiedlichen Kombinationen derartiger Abteile 46, 47 mit darin angeordneten Behältern 40, 41 zu.

Die Figur zeigt ferner, dass der in der Ebene 6 im Abteil 46 angeordnete Behälter 40 mit seinem oberen Umfangsrand über die Oberkante der Schublade 30 herausragen kann, sofern die Korpusöffnung für die Schublade nur gross genug ist, damit die über die Schubladen-Oberkante hinausragenden Gegenstände 10 nicht an der Korpus-Stirnseite anschlagen, wenn die Schublade eingeschoben wird.

Soweit die gesamte Schublade und die darin befindlichen Behälter aus einem Kunststoffmaterial gefertigt sind, ergeben sich sehr geringe Wandstärken, wobei im übrigen grosse Wandstärken ohnedies nicht erforderlich sind, denn die schweren Gegenstände werden auf den Bodenflächen 39 der Schublade 30 gelagert, während die leichteren Gegenstände in den verschiebbaren Behältern 40, 41 untergebracht werden.

Bei tatsächlich ausgeführten Ausführungsbeispielen nach der Erfindung beinhaltet eine solche Schublade 20 bis 40 Behälter 40, 41, die auf drei oder mehrere horizontale Ebenen 6, 7 angeordnet sind.

Durch Weglassen eines oder mehrerer Behälter in senkrecht untereinander liegenden Ebenen 6, 7 kann eine vertikale «Raumsäule» von in den Rasterabständen (entsprechend den Abständen der Führungsnuten an der Schubladenwand 31-35) verschiebbarer Höhe geschaffen werden. Im Extremfall werden alle senkrecht übereinanderliegenden Behälter 40, 41 entfernt und das Ablagegut liegt auf der Bodenfläche 39 der Schublade 30 auf.

Durch Weglassen oder Hinzufügen einer oder mehreren senkrechten Reihen von Behältern 40, 41 kann die Breite der Lücke 8 in Pfeilrichtung 9 variiert werden, was es z.B. erlaubt, breitere Gegenstände 10, 10a auf neu einzusetzenden, breiteren Behältern zu lagern.

Die in einer einzigen, horizontalen Ebene 6 oder 7 liegenden Behälter 40, 41 weisen hierbei mindestens zwei verschiedene Breiten in Verschieberichtung (Pfeilrichtung 9) auf. Durch Auswechseln bzw. gezieltes Aneinanderreihen der Behälter 40, 41 in einer einzigen horizontalen Ebene 6 oder 7 wird eine grosse Variabilität in Schubrichtung der Schublade 30 erzielt.

Durch die vorgeschlagene feine Rasterung (engen Abstände zwischen den Führungsnuten 37, 38) und durch die variable Breite der Behälter 40, 41 in der Pfeilrichtung 9 erhält das System eine fast unbegrenzte Flexibilität in horizontaler und vertikaler Richtung. Theoretisch kann auf jeden Punkt im gesamten Innenraum der Schublade 30, welcher auf einer Ebene einer Führungsnut 37, 38 liegt, ein Ablageplatz mit einem Behälter installiert werden.

Vorher wurde erläutert, dass die im Winkel von 90° zueinander versetzte Anordnung der Behälter 40 im Vergleich zu den Behältern 41 dadurch erreicht wird, dass die Trennwand 35 quadratische Abteile 46, 47 abteilt, so dass die Längsachsen der Behälter 40, 41 sowohl parallel zur Längsachse der Schublade als auch senkrecht hierzu angeordnet werden können.

Eine andere Möglichkeit dieser «Richtungsumkehr» zeigt die Figur 3.

Dort ist schematisiert ein Hilfsrahmen 50 gezeigt, der gleiche, umlaufende Führungsnuten 37 aufweist, wie sie anhand der Schublade 30 in den Figuren 1 und 2 gezeigt wurden. Diese Führungsnuten 37 sind dort nur schematisiert angedeutet.

Die Frontseite 51 des Hilfsrahmens 50 kann entfallen und an einander gegenüberliegenden Wänden des Hilfsrahmens 50 sind obere und untere Nasen 52 angeordnet, welche über die Aussenumrisse des Hilfsrahmens 50 herausstehen und zum Einhängen beispielsweise in eine herkömmliche Schublade geeignet sind, die nicht mit Führungsnuten 37 ausgerüstet ist.

Durch Einhängen eines solchen Hilfsrahmens 50 in eine herkömmliche Schublade ist es je nach Einhängerichtung des Hilfsrahmens 50 möglich, die Behälter 40, 41 entweder parallel zur Längsachse der Schublade oder auch senkrecht zur Längsachse der Schublade in den Hilfsrahmen 50 einzuhängen. Der Hilfsrahmen 50 wird ausserhalb der Schublade mit einer Vielzahl von Behältern 40, 41 bestückt und dann bei entfernter Rückwand der Schublade in die Schublade eingeschoben, so dass eine Schubladen-Seitenwand die Frontseite 51 des Hilfsrahmens 50 abdeckt.

Ebenso ist in Figur 3 schematisiert dargestellt, dass der Hilfsrahmen 50 selbst die Schublade bilden kann und mit seinen Nasen 52 in entsprechende Führungsschienen 14 eingehängt werden kann.

## Patentansprüche

1. Bausatz zum Aufbewahren von Gegenständen, mit einem rechteckigen Kasten, beispielsweise Schrank oder Schublade (30), welcher Kasten (30) an zwei einander gegenüberliegenden Wänden (31-35) jeweils mehrere Führungsnuten oder -schienen (37, 38) aufweist, und mit Behältern (40, 41), die Führungszungen (42) für den Eingriff in je zwei einander gegenüberliegende Führungsnuten oder -schienen (37, 38) aufweisen und im Eingriff in Verschiebungsrichtung um ein Mehrfaches kürzer als die Führungsnuten oder -schienen (37, 38) sind, dadurch gekennzeichnet, dass die Tiefe der Behälter (40, 41 ) grösser ist als der Abstand der Führungsnuten (37, 38) oder -schienen an jeder der genannten Wände (31-35).

2. Bausatz nach Anspruch 1, dadurch gekennzeichnet dass die Tiefe der Behälter (40, 41) unterschiedlich ist.

3. Bausatz nach Anspruch 1 mit Schublade, dadurch gekennzeichnet, dass die Führungsnuten (37, 38) in den Innenwänden (31-35) der Schublade (30) angeordnet sind.

4. Bausatz nach Anspruch 1 mit Schublade, dadurch gekennzeichnet, dass die Schublade (30) in unterschiedlich grosse Abteile (46, 47) durch eine oder mehrere herausnehmbare Trennwände (35) aufgeteilt ist, und dass in jeder Trennwand (35) gleichfalls Führungsnuten (38) angeordnet sind.

5. Bausatz nach Anspruch 3 und 4 mit Schublade, dadurch gekennzeichnet, dass die Trennwände (35) im Innern der Schublade (30) verschiebbar sind.

6. Bausatz nach einem der Ansprüche 1-5, dadurch gekennzeichnet, dass die Behälter aus einem durchsichtigen Kunststoffmaterial bestehen.

7. Bausatz nach einem der Ansprüche 1-6 mit Schublade, dadurch gekennzeichnet, dass in der Schublade ein Hilfsrahmen (50) befestigbar ist, der aus mindestens zwei einander gegenüberliegenden Flächen besteht, in denen jeweils mehrere zueinander parallele Führungsnuten (37) eingearbeitet sind.

8. Bausatz nach Anspruch 7 mit Schublade, dadurch gekennzeichnet, dass der Hilfsrahmen (50) in die Schublade einhängbar ist.

9. Bausatz nach einem der Ansprüche 1-8, dadurch gekennzeichnet, dass die Behälter (40) mit in Verschieberichtung (9) unterschiedlicher Breite dimensioniert sind, wodurch sich unterschiedlich grosse Ablageflächen und unterschiedlich grosse Durchgriffsöffnungen ergeben.

10. Bausatz nach einem der Ansprüche 1-9, dadurch gekennzeichnet, dass die Führungszungen (42) der Behälter (40) in der Ebene des Behälterbodens (43) liegen.

## Revendications

1. Jeu d'éléments pour le rangement d'objets, comportant un coffre rectangulaire (30), par exemple une armoire ou un tiroir, lequel coffre (30) est pourvu, au niveau de deux parois respectives opposées l'une à l'autre (31-35), de plusieurs rainures de guidage ou glissières (37, 38), et des récipients (40, 41 ) munis de rainures de guidage (42) pour venir en prise respectivement dans deux rainures de guidage ou glissières opposées l'une à l'autre (37, 38), et qui ont, en prise dans une direction de coulissement, une dimension sous-multiple de celle des rainures de guidage ou glissières (37, 38), caractérisé en ce que la profondeur des récipients (40, 41 ) est supérieure à l'écartement des rainures de guidage ou glissières (37, 38) prévues au niveau de chacune desdites parois (31-35).

2. Jeu d'éléments selon la revendication 1, caractérisé en ce que la profondeur des récipients (40, 41 ) est variable.

3. Jeu d'éléments selon la revendication 1, comportant un tiroir et caractérisé en ce que les rainures de guidage (37, 38) sont disposées dans les parois intérieures (31-35) du tiroir (30).

4. Jeu d'éléments selon la revendication 1, comportant un tiroir et caractérisé en ce que le tiroir (30) est subdivisé en compartiments (46, 47) de différentes tailles par une ou plusieurs cloisons amovibles (35), et en ce que des rainures de guidage (38) sont également disposées dans chaque cloison (35).

5. Jeu d'éléments selon la revendication 3 ou 4, comportant un tiroir et caractérisé en ce que les cloisons (35) peuvent coulisser à l'intérieur du tiroir (30).

6. Jeu d'éléments selon l'une des revendications 1-5, caractérisé en ce que les récipients sont constitués d'une matière plastique transparente.

7. Jeu d'éléments selon l'une des revendications 1-6, comportant un tiroir et caractérisé en ce que, dans le tiroir, on peut fixer un bâti secondaire (50) présentant au moins deux surfaces opposées l'une à l'autre dans chacune desquelles sont ménagées plusieurs rainures de guidage (37) parallèles les unes aux autres.

8. Jeu d'éléments selon la revendication 7, comportant un tiroir et caractérisé en ce que le bâti secondaire (50) peut être suspendu dans le tiroir.

9. Jeu d'éléments selon l'une des revendications 1-8, caractérisé en ce que les récipients (40) sont dimensionnés pour avoir différentes largeurs dans une direction de coulissement (9), d'où il résulte des surfaces de réception et des ouvertures de pénétration de différentes tailles.

10. Jeu d'éléments selon l'une des revendications 1-9, caractérisé en ce que les rainures de guidage (42) des récipients (40) se situent dans le plan du fond de récipient (43).

## Claims

1. A constructional kit for the storage of objects, comprising a rectangular box, for example a cupboard or drawer (30), which box (30) is provided on each of two mutually opposed sides (31-35) with several guide grooves or rails (37, 38), and comprising containers (40, 41) which have locating tongues (42) for engagement in each of two mutually opposed guiding grooves or rails (37, 38) and whilst in engagement are shorter by a multiple in the direction of displacement than the guide grooves or rails (37, 38), characterized in that the depth of the containers (40, 41 ) is greater than the spacing between the guiding grooves (37, 38) or rails on each of the said sides(31-35).

2. A constructional kit according to claim 1, characterized in that the containers (40, 41 ) are of different depths.

3. A constructional kit according to claim 1 comprising a drawer, characterized in that the guide grooves (37, 38) are arranged in the inner sides (31-35) of the drawer (30).

4. A constructional kit according to claim 1 comprising a drawer, characterized in that the drawer (30) is divided into compartments (46,

47) of different sizes by one or more withdrawable partitions (35) and that guide grooves (38) are similarly arranged in each partition (35).

5. A constructional kit according to claims 3 and 4 comprising a drawer, characterized in that the partitions (35) are slidable within the drawer (30).

6. A constructional kit according to one of claims 1 to 5, characterized in that the containers are made of a transparent plastics material.

7. A constructional kit according to one of claims 1 to 6, comprising a drawer, characterized in that an auxiliary frame (50), having at least two mutually opposed surfaces into each of which are machined several mutually parallel guiding grooves (37), is securable in the drawer.

8. A constructional kit according to claim 7 comprising a drawer, characterized in that the auxiliary frame (50) can be suspended in the drawer.

9. A constructional kit according to one of claims 1 to 8, characterized in that the containers (40) are dimensioned with different widths in the direction of displacement (9), thereby yielding differently sized storage areas and differently sized access openings.

10. A constructional kit according to one of the claims 1 to 9, characterized in that the guide tongues (42) of the containers (40) lie in the plane of the container base (43).
